# EUROPÄISCHE PATENTSCHRIFT

(11) **EP 0 647 741 B1**
(45) Veröffentlichungstag und Bekanntmachung des Hinweises auf die Patenterteilung: **21.11.2001**
(21) Anmeldenummer: 94890170.7
(22) Anmeldetag: 11.10.1994
(51) Int. Cl.: E03C 1/02, E03C 1/28

(54) **Schutz für Unterputzgeräte**
Protection for flush-mounting devices
Protection pour des appareils d'encastrement

(30) Priorität: 11.10.1993 AT 204193
(43) Veröffentlichungstag der Anmeldung: 12.04.1995
(73) Patentinhaber: HL Hutterer & Lechner GmbH, 2325 Himberg bei Wien (AT)
(72) Erfinder:
(74) Vertreter: Kopecky, Helmut, Dipl.-Ing.

(56) Entgegenhaltungen:
- CH-A- 486 613
- DE-A- 3 237 418
- DE-A- 4 038 418
- DE-C- 3 330 617

## Beschreibung

Die Erfindung betrifft einen Unterputzgeräte-Schutz mit einer dünnwandigen Schutzhaube, die eine Stirnwand sowie eine an diese anschließende, einen Innenraum umschließende Umfangswand aufweist, und ein Unterputzgerät, insbesondere einen Unterputzsifon oder einen Bodenablauf, mit einem Gehäuse.

Beim Einbau eines Unterputzgerätes, wie eines Unterputzsifones oder eines Bodenablaufes, an einer Baustelle eines Bauwerkes kann es nicht nur beim Einbau, sondern auch bei nachfolgenden Bauarbeiten, wie z.B. beim Aufbringen eines Feinputzes oder beim Anbringen von Fliesen, leicht zu einer Beschädigung des eingebauten Gerätes kommen. Dies insbesondere dann, wenn das Unterputzgerät über die Oberfläche des Bauwerks (Mauerwand, Boden etc.) vorragende Teile, wie beispielsweise ein Anschlußrohr, aufweist. Hierdurch kann ein nachträglicher Ersatz des bereits eingebauten Unterputzgerätes erforderlich sein, was umständlich ist und Stemmarbeiten erfordern kann.

Zum Schutz solcher Unterputzgeräte ist es bekannt, diese mit einem Styroporblock während der nach dem Einmauern des Unterputzgerätes folgenden Bauphase zu schützen. Wenn dieser Styroporblock miteingemauert wird, ist ein Entfernen desselben umständlich und zeitaufwendig.

Ein weiteres Problem ergibt sich beim Einbau eines Unterputzgerätes dadurch, daß der Hohlraum, in den das Unterputzgerät im Bauwerk eingebettet ist, von rohem Mauerwerk gebildet ist, wodurch das Gerät ständig der Gefahr einer Verschmutzung preisgegeben ist. Dies ist für heikle Geräte, wie z.B. Steuerventile, Belüftungsventile etc. nachteilig, da diese durch lose Mauerwerksteile, Sand, Steinchen usw. in ihrer Funktion beeinträchtigt werden können. Um dies auszuschalten, müßte der Hohlraum ebenfalls verputzt oder ausgekleidet werden, was zusätzliche Kosten verursachen würde und wegen der Enge des Hohlraumes nur schwierig durchzuführen ist, so daß hierauf meist verzichtet wird.

Aus der DE-A - 40 38 418 und der DE-A - 32 37 418 ist es bekannt, einen Unterputz-Einbaukasten, der von zwei Teilen gebildet ist, von denen ein Teil in die Wand eingemauert wird und ein Teil als Deckel aus der Wand nach dem Einbau hervorragt, in die Wand einzubauen. Hierbei stützt sich der Deckel am eingemauerten Teil des Unterputz-Einbaukastens ab. In dem Unterputz-Einbaukasten ist ein Basiskörper bzw. eine Armatur vorgesehen, der bzw. die zur Herstellung der Verbindung zwischen den Hausleitungen und den im Endausbau des Gebäudes anzubringenden Sanitärarmaturen dient. Nach dem Einmauern wird der Deckel entlang der Verfliesung abgesägt und die anzubringende Armatur am Basiskörper befestigt.

Die Erfindung bezweckt die Vermeidung dieser Nachteile und Schwierigkeiten und stellt sich die Aufgabe, einen Schutz für ein Unterputzgerät zu schaffen, wobei der Schutz das Unterputzgerät beim Einmauern zuverlässig vor Beschädigungen bewahrt und anschließend in einfacher Weise zumindest so weit entfernt werden kann, daß er nicht mehr stört.

Diese Aufgabe wird erfindungsgemäß durch die im kennzeichnenden Teil der Anspruches 1 enthaltenen Merkmale gelöst.

Nach dem Einmauern des Unterputzgerätes mitsamt der Schutzhaube und Fertigstellen der Oberfläche des das Unterputzgerät aufnehmenden Bauwerkes wird der nicht benötigte und über die Oberfläche des Bauwerkes vorragende Teil der Schutzhaube vom eingemauerten Teil derselben abgetrennt, vorzugsweise abgeschnitten. Hierdurch ergibt sich der Vorteil, daß der nicht entfernte Teil des Schutzes eine Auskleidung für den das Unterputzgerät aufnehmenden Hohlraum bildet.

Vorzugsweise weisen die Stirnwand und die Umfangswand eine maximale Dicke von 2 mm, insbesondere eine Dicke zwischen 0,5 und 1,5 mm, auf, wodurch nur wenig Material für die Schutzhaube benötigt wird, so daß diese kostengünstig herstellbar ist.

Eine leichte Herstellbarkeit verbunden mit guter Steifigkeit sowie geringen Kosten für die Schutzhaube sind gegeben, wenn diese aus Kunststoff, insbesondere Polypropylen oder Recycling-Kunststoff, gefertigt ist.

Ein vorteilhaftes Herstellungsverfahren für die erfindungsgemäße Schutzhaube ist das Spritzgußverfahren.

Zweckmäßig ist die Umfangswand mit ihrem freien Rand einmauerbar, der vorteilhaft einen nach außen vorspringenden Wulst aufweist. Hierdurch ist der eingemauerte Teil der Schutzhaube fest im Bauwerk verankert, so daß die Schutzhaube nicht versehentlich abgezogen werden kann.

Zur Platzeinsparung ist vorteilhaft der freie Rand der Umfangswand an die Außenkontur eines Unterputzgerätes angepaßt.

Zweckmäßig ist zwecks Erhöhung der Steifigkeit der Schutzhaube der freie Rand der Umfangswand am Unterputzgerät abgestützt. Hierdurch ist weiters ein Halt der Schutzhaube am Unterputzgerät auch dann gegeben, wenn dieses noch nicht eingemauert ist, so daß die Schutzhaube auch als Transportschutz fungieren kann.

Zweckmäßig ist die Schutzhaube mit ihrem freien Rand auf das Unterputzgerät aufgeschoben.

Um einen guten Halt der Schutzhaube am Unterputzgerät zu erzielen, ist vorteilhaft der freie Rand der Umfangswand mittels einer Schnappverbindung mit dem Unterputzgerät verbunden.

Es ist auch möglich, den freien Rand der Umfangswand zumindest stellenweise mit dem Unterputzgerät durch eine Schweißverbindung zu verbinden, wodurch von der Schutzhaube eine gewisse Garantiefunktion hinsichtlich der Neuheit und Unverletztheit des Unterputzgerätes übernommen wird.

Es ist von Vorteil, wenn die Umfangswand der Schutzhaube einen in das Bauwerk eingemauerten Teil und einen über die Oberfläche des Bauwerkes vorragenden Umfangswandteil aufweist, wobei zweckmäßig zumindest der aus dem Bauwerk vorragende Umfangswandteil mit zueinander parallelen Rippen und zwischen den Rippen liegenden Rillen versehen ist, die sich etwa parallel zur Bauwerksoberfläche oder der Stirnwand der Schutzhaube erstrecken.

Die Rillen ermöglichen ein leichtes Trennen des nicht benötigten Teiles der Schutzhaube nach Fertigstellen des Bauwerkes, indem die Schutzhaube entlang einer Rille mit dem Messer durchgeschnitten wird.

Gemäß einer bevorzugten Ausführungsform sind die Rippen und Rillen nur in dem Bereich angeordnet, der maximal aus dem Bauwerk ragen darf, wodurch sofort erkennbar ist, ob das Unterputzgerät genügend tief eingemauert ist. Bei ungenügender Einbautiefe wäre außen ein glatter Teil der Umfangswand sichtbar.

Um ein leichtes Abtrennen des nicht benötigten Teiles der Schutzhaube zu ermöglichen, beträgt die Wandstärke am Rillengrund maximal 1 mm, vorzugsweise maximal 0,5 mm.

Eine bevorzugte Ausführungsform ist dadurch gekennzeichnet, daß die Rillen von schlitzförmigen Ausnehmungen, die die Umfangswand durchsetzen, unterbrochen sind. Hierdurch gelingt es, ohne Verletzungsgefahr ein Messer in einer Rille anzusetzen.

Zu diesem Zweck weisen die Ausnehmungen eine Mindestlänge von 10 mm auf.

Um trotz der Ausnehmungen eine genügende Stabilität der Schutzhaube zu erzielen, sind vorzugsweise die Ausnehmungen einer Rille zu den Ausnehmungen einer benachbarten Rille versetzt angeordnet.

Eine besonders hohe Steifigkeit der Schutzhaube läßt sich dadurch erzielen, daß die Umfangswand innenseitig mit einer oder mehreren Versteifungsrippen versehen ist und daß weiters die Stirnwand mit Versteifungsrippen versehen ist, die sich vorzugsweise sternförmig oder kreuzweise über die Stirnwand erstrecken.

Die Versteifungsrippen können sickenartig ausgebildet sein oder nach einer anderen Ausführungsform auf die Stirnwand aufgesetzt und mit dieser einstückig ausgebildet sein.

Um die Lage eines über die Oberfläche des Bauwerkes ragenden Teiles des Unterputzgerätes auch bei aufgesetzter Schutzhaube leicht zu erkennen, weist gemäß einer bevorzugten Ausführungsform die Stirnwand eine nach außen ragende hutförmige Erweiterung auf, in die ein über die Oberfläche des Bauwerks ragender Teil des Unterputzgerätes, wie beispielsweise ein Anschlußrohr, einsetzbar ist. Hierdurch wird auch ein besonders guter Halt der Schutzhaube an dem Unterputzgerät erzielt.

Gemäß einer Verwendung der erfindungsgemäßen Vorrichtung, wird die Vorrichtung in das Bauwerk eingemauert, wobei ein Teil der Schutzhaube über die Oberfläche des Bauwerkes herausragt, und wobei nach Fertigstellen der Oberfläche des Bauwerkes, wie Herstellen eines Putzes oder Anbringen von Fliesen, der über die Oberfläche des Bauwerkes vorragende Teil der Schutzhaube abgetrennt, insbesondere mit einem Messer abgeschnitten wird.

Die Erfindung ist nachfolgend anhand eines Ausführungsbeispieles, das in der Zeichnung dargestellt ist, näher erläutert. Fig. 1 der Zeichnung zeigt einen Vertikalschnitt durch einen in eine Wand eingebauten Sifon mit aufgesetzter Schutzhaube. Fig. 2 ist eine Darstellung einer Ansicht in Richtung des Pfeiles II der Fig. 1, jedoch mit nicht eingemauertem Sifon.

Die in der Zeichnung dargestellte Ausführungsform betrifft einen Waschmaschinen-Einbausifon. Der Sifon 1 weist ein aus Kunststoff gefertigtes Gehäuse 2 auf, in dessen Innerem 3 eine Geruchssperre eingebaut ist. Das Abwasser der Waschmaschine tritt durch einen Eintrittsstutzen 4, der an der vorderen Seitenwand 5 des Gehäuses 2 vorgesehen ist, in den Sifon 1 ein und verläßt diesen über einen Austrittsstutzen 6. Der Sifon 1 weist an der Oberseite 7 des Gehäuses 2 ein Belüftungsventil 8 auf. Zum Schutz des Belüftungsventils 8 ist das Gehäuse 2 mit einer Abdeckhaube 9 versehen, die mit dem Gehäuse 2 des Sifons über eine Schnappverbindung 10 verbunden ist.

Das Gehäuse 2 des Sifons 1 und die Abdeckhaube 9 erstrecken sich zumindest mit einem Teil in den Innenraum 11 einer auf das Gehäuse 2 bzw. die Abdeckhaube 9 aufgeschobenen Schutzhaube 12.

Die Schutzhaube 12 weist eine Stirnwand 13 sowie eine an diese anschließende, den Innenraum 11 bildende Umfangswand 14 auf. Sowohl die Umfangswand 14 als auch die Stirnwand 13 sind möglichst dünnwandig ausgebildet. Sie weisen eine maximale Dicke von 2 mm, vorzugsweise eine Dicke zwischen 0,5 und 1,5 mm, auf. Die Schutzhaube 12 ist einteilig aus Kunststoff, wie Polypropylen oder Recycling-Kunststoff, im Spritzgußverfahren hergestellt.

Wie aus Fig. 1 ersichtlich ist, ist ein Teil 14' der Umfangswand 14 der Schutzhaube 12 in ein Bauwerk - beim dargestellten Ausführungsbeispiel eine Mauerwerkswand 15 - eingemauert Der eingemauerte Teil 14' weist einen freien Rand 16 auf, der mit einem nach außen vorspringenden Wulst 17 versehen ist. Dieser Wulst 17 gibt eine gute Verankerung der Schutzhaube 12 in der Mauerwerkswand 15, so daß ein unbeabsichtigtes Entfernen der Schutzhaube 12 nicht möglich ist. Der freie Rand 16 ist ebenso wie die Umfangswand 14 an die Außenkontur des Gehäuses 2 des Sifons 1 und dessen Abdeckhaube 9 angepaßt, so daß die Schutzhaube stramm auf der Außenkontur des Gehäuses 2 des Sifones 1 und dessen Abdeckhaube 9 sitzt.

Fig. 1 zeigt, daß der nach außen ragende Teil 14" der Umfangswand 14 der Schutzhaube 12 mit Rippen 18 und mit zwischen den Rippen 18 liegenden Rillen 19 versehen ist, die sich über den gesamten Umfang der Schutzhaube 12 erstrecken. Die Wandstärke am Rillengrund beträgt maximal 1 mm, vorzugsweise maximal 0,5 mm. Der nach außen ragende und letztendlich nicht mehr benötigte Teil 14 der Schutzhaube 12 kann nach Fertigstellen der Mauerwerkswand 15, beim dargestellten Ausführungsbeispiel nach Anbringen der Fliesen 20, mit einem Messer, das entlang einer Rille 19 geführt wird, leicht abgetrennt werden.

Die Rillen 19 weisen im Rillengrund schlitzförmige, die Umfangswand 14 durchsetzende Ausnehmungen 21 auf, die das Einsetzen einer Messerspitze zum Zweck des Abtrennens des nicht eingemauerten Teiles 14" der Schutzhaube 12 ermöglichen, ohne daß das Messer abrutschen kann. Die Ausnehmungen 21 weisen zweckmäßig eine Mindestlänge von 10 mm auf und sind jeweils versetzt zu den Ausnehmungen 21 einer benachbarten Rille 19 angeordnet, so daß durch die Ausnehmungen 21 nahezu keine Schwächung der Umfangswand 14 der Schutzhaube 12 verursacht wird.

Vorteilhaft sind die Rippen 18 und Rillen 19 nur in dem Teil 14" der Umfangswand angeordnet, der maximal aus der Mauerwerkswand 15 herausschauen darf. Hierdurch ist sofort erkennbar, ob das Unterputzgerät genügend tief in der Wand eingebaut ist. Bei ungenügender Einbautiefe würde nämlich ein glattwandiger Teil 14' der Umfangswand 14 von außen sichtbar sein; der Teil 14" mit Rippen und Rillen gibt somit die Mindesteinbautiefe an.

Die Umfangswand 14 ist innenseitig mit mehreren Versteifungsrippen 22 versehen, die in Fortsetzung von an der Stirnwand 13 angeordneten Versteifungsrippen 23 angeordnet sind, die bis zum Gehäuse 2 des Sifons ragen und dieses abstützen. Wie aus Fig. 2 ersichtlich ist, verlaufen die an der Stirnseite 13 angeordneten Versteifungsrippen 23 kreuzförmig, u.zw. ausgehend von einer hutartigen Erweiterung 24 der Stirnwand 13, die dazu dient, einen über die Oberfläche 25 des Bauwerkes 15, also über die Oberfläche 25 der Mauerwerkswand 15, ragenden Teil des Unterputzgerätes, im dargestellten Ausführungsbeispiel des Eintrittsstutzens 4, aufzunehmen. Hierdurch läßt sich auch bei aufgesetzter Schutzhaube 12 in einfacher Weise die Lage des Eintrittsstutzens 4 erkennen. Außerdem ermöglicht diese hutartige Erweiterung 24 einen besonders guten Halt der Schutzhaube 12. Die Versteifungsrippen 22, 23 sind auf die Umfangswand 14 bzw. Stirnwand 13 aufgesetzt und mit diesen einstückig hergestellt.

Der in der Mauerwerkswand 15 verbleibende Teil 14' der Umfangswand 14 bildet eine Auskleidung für die Mauerwerkswand 15, so daß ein stets sauberer, den Sifon 1 aufnehmender Raum in der Mauerwerkswand 15 sichergestellt ist.

Die Erfindung beschränkt sich nicht auf das dargestellte Ausführungsbeispiel, sondern kann in verschiedener Hinsicht modifiziert werden. Beispielsweise ist die Schutzhaube 12 nicht nur für Sanitärinstallationen, sondern auch für andere Geräte verwendbar. Hinsichtlich der Anordnung der Versteifungsrippen 22, 23 und der äußeren Form der Schutzhaube 12 besteht volle Gestaltungsfreiheit. Diese muß keineswegs, wie beim dargestellten Ausführungsbeispiel, schachtelförmig ausgebildet sein.

## Patentansprüche

1. Unterputzgeräteschutz mit einer dünnwandigen Schutzhaube (12), die eine Stirnwand (13) sowie eine an diese anschließende einen Innenraum umschließende Umfangswand (14) aufweist und ein Unterputzgerät, insbesondere ein Unterputzsifon (1) oder ein Bodenablauf mit einem Gehäuse (2), **dadurch gekennzeichnet, daß** das Unterputzgerät (1) zur Ausbildung eines allseits geschlossenen Unterputzgerätesschutzes herangezogen wird, indem die Schutzhaube (12) am Gehäuse (2) des Unterputzgerätes (1) abgestützt ist, vorzugsweise über die Umfangswand (14).

2. Vorrichtung nach Anspruch 1, **dadurch gekennzeichnet, daß** die Stirnwand (13) und die Umfangswand (14) eine maximale Dicke von 2 mm, insbesondere eine Dicke zwischen 0,5 und 1,5 mm, aufweisen.

3. Vorrichtung nach Anspruch 1 oder 2, **dadurch gekennzeichnet, daß** die Schutzhaube (12) aus Kunststoff, insbesondere Polypropylen oder Recycling-Kunststoff, gefertigt ist.

4. Vorrichtung nach einem oder mehreren der Ansprüche 1 bis 3, **dadurch gekennzeichnet, daß** die Schutzhaube (12) im Spritzgußverfahren hergestellt ist.

5. Vorrichtung nach einem oder mehreren der Ansprüche 1 bis 4, **dadurch gekennzeichnet, daß** die Umfangswand (14) mit ihrem freien Rand (16) einmauerbar ist, der vorteilhaft einen nach außen vorspringenden Wulst (17) aufweist.

6. Vorrichtung nach einem oder mehreren der Ansprüche 1 bis 5, **dadurch gekennzeichnet, daß** der freie Rand (16) der Umfangswand (14) an die Außenkontur eines Unterputzgerätes (1) angepaßt ist.

7. Vorrichtung nach einem oder mehreren der Ansprüche 1 bis 6, **dadurch gekennzeichnet, daß** der freie Rand (16) der Umfangswand (14) am Unterputzgerät (1) abgestützt ist.

8. Vorrichtung einem oder mehreren der Ansprüche 1 bis 7, **dadurch gekennzeichnet, daß** die Schutzhaube (12) mit ihrem freien Rand (16) auf das Unterputzgerät (1) aufgeschoben ist.

9. Vorrichtung nach einem oder mehreren der Ansprüche 1 bis 7, **dadurch gekennzeichnet, daß** der freie Rand (16) der Umfangswand (14) mittels einer Schnappverbindung mit dem Unterputzgerät (1) verbunden ist.

10. Vorrichtung nach einem oder mehreren der Ansprüche 1 bis 7, **dadurch gekennzeichnet, daß** der freie Rand (16) der Umfangswand (14) zumindest stellenweise mit dem Unterputzgerät (1) durch eine Schweißverbindung verbunden ist.

11. Vorrichtung nach einem oder mehreren der Ansprüche 1 bis 10, **dadurch gekennzeichnet, daß** die Umfangswand (14) der Schutzhaube einen in das Bauwerk (15) eingemauerten Teil (14') und einen über die Oberfläche (25) des Bauwerkes (15) vorragenden Umfangswandteil (14") aufweist.

12. Vorrichtung nach Anspruch 11, **dadurch gekennzeichnet, daß** zumindest der aus dem Bauwerk (15) vorragende Umfangswandteil (14") mit zueinander parallelen Rippen (18) und zwischen den Rippen (18) liegenden Rillen (19) versehen ist, die sich etwa parallel zur Bauwerksoberfläche (25) oder der Stirnwand (13) der Schutzhaube (12) erstrecken.

13. Vorrichtung nach Anspruch 12, **dadurch gekennzeichnet, daß** die Rippen (18) und Rillen (19) nur in dem Bereich (14") angeordnet sind, der maximal aus dem Bauwerk ragen darf.

14. Vorrichtung nach Anspruch 12 oder 13, **dadurch gekennzeichnet, daß** die Wandstärke am Rillengrund maximal 1 mm beträgt, vorzugsweise maximal 0,5 mm.

15. Vorrichtung nach einem oder mehreren der Ansprüche 1 bis 14, **dadurch gekennzeichnet, daß** die Rillen (19) von schlitzförmigen Ausnehmungen (21), die die Umfangswand (14) durchsetzen, unterbrochen sind.

16. Vorrichtung nach Anspruch 15, **dadurch gekennzeichnet, daß** die Ausnehmungen (21) eine Mindestlänge von 10 mm aufweisen.

17. Vorrichtung nach Anspruch 15 oder 16, **dadurch gekennzeichnet, daß** die Ausnehmungen (21) einer Rille (19) zu den Ausnehmungen (21) einer benachbarten Rille (19) versetzt angeordnet sind.

18. Vorrichtung nach einem oder mehreren der Ansprüche 1 bis 17, **dadurch gekennzeichnet, daß** die Umfangswand (14) innenseitig mit einer oder mehreren Versteifungsrippen (22) versehen ist.

19. Vorrichtung nach einem oder mehreren der Ansprüche 1 bis 18, **dadurch gekennzeichnet, daß** die Stirnwand (13) mit Versteifungsrippen (23) versehen ist, die sich vorzugsweise sternförmig oder kreuzweise über die Stirnwand (13) erstrecken.

20. Vorrichtung nach Anspruch 19, **dadurch gekennzeichnet, daß** die Versteifungsrippen sickenartig ausgebildet sind.

21. Vorrichtung nach Anspruch 19, **dadurch gekennzeichnet, daß** die Versteifungsrippen (22, 23) auf die Umfangswand (14) und die Stirnwand (13) aufgesetzt und mit diesen einstückig ausgebildet sind.

22. Vorrichtung nach einem oder mehreren der Ansprüche 1 bis 21, **dadurch gekennzeichnet, daß** die Stirnwand (13) eine nach außen ragende hutförmige Erweiterung (24) aufweist, in die ein über die Oberfläche (25) des Bauwerks (15) ragender Teil (4) des Unterputzgerätes (1), wie beispielsweise ein Anschlußrohr (4), einsetzbar ist.

23. Verwendung einer Vorrichtung (1, 12) nach den Ausprüchen 1 bis 22 in einem Bauwerk (15), **dadurch gekennzeichnet, daß** die Vorrichtung (1, 12) in das Bauwerk (15) eingemauert wird, wobei ein Teil (14") der Schutzhaube (12) über die Oberfläche (25) des Bauwerkes (15) herausragt, und daß nach Fertigstellen der Oberfläche (25) des Bauwerkes (15), wie Herstellen eines Putzes oder Anbringen von Fliesen (20), der über die Oberfläche (25) des Bauwerkes (15) vorragende Teil (14") der Schutzhaube (12) abgetrennt, insbesondere mit einem Messer abgeschnitten wird.

## Claims

1. A protection for flush-mounted devices, comprising a protective hood (12) having a thin wall and having a front wall (13) and an adjacent cirumferential wall (14) enclosing an interior space, and a flush-mounted device, in particular a flush-mounted siphon (1) or a floor drain with a casing (2), **characterized in that** the flush-mounted device (1) is used for forming a protection for flush-mounted devices, which is closed on all sides, by the protective hood (12) being based on the casing (2) of the flush-mounted device (1), preferably via the circumferential wall (14).

2. A means according to claim 1, **characterized in that** the front wall (13) and the circumferential wall (14) have a maximum thickness of 2 mm, in particular a thickness of between 0.5 and 1.5 mm.

3. A means according to claim 1 or 2, **characterized in that** the protective hood (12) is made of plastic material, in particular polypropylene or recycling plastic.

4. A means according to one or several of claims 1 to 3, **characterized in that** the protective hood (12) is produced by the injection moulding method.

5. A means according to one or several of claims 1 to 4, **characterized in that** the circumferential wall (14) may be embedded in a wall by its free edge (16), which preferably has a bead (17) projecting outwardly.

6. A means according to one or several of claims 1 to 5, **characterized in that** the free edge (16) of the circumferential wall (14) is adapted to the outer contour of a flush-mounted device (1).

7. A means according to one or several of claims I to 6, **characterized in that** the free edge (16) of the circumferential wall (14) is based on the flush-mounted device (1).

8. A means according to one or several of claims 1 to 7, **characterized in that** the protective hood (12) by its free edge (16) is pushed on the flush-mounted device (1).

9. A means according to one or several of claims 1 to 7, **characterized in that** the free edge (16) of the circumferential wall (14) is connected with the flush-mounted device (1) by means of a snap connection.

10. A means according to one or several of claims 1 to 7, **characterized in that** the free edge (16) of the circumferential wall (14) is, at least in some places, connected with the flush-mounted device (1) by a weld joint.

11. A means according to one or several of claims 1 to 10, **characterized in that** the circumferential wall (14) of the protective hood has a portion (14') embedded in a wall of the building (15) and a circumferential-wall portion (14") projecting beyond the surface (25) of the building (15).

12. A means according to claim 11, **characterized in that** at least the circumferential-wall portion (14"), which projects from the building (15), is provided with ribs (18) that are parallel to each other and with grooves (19) located between the ribs (18), which extend approximately parallel to the surface (25) of the building or the front wall (13) of the protective hood (12).

13. A means according to claim 12, **characterized in that** the ribs (18) and grooves (19) are arranged only in the area (14") which may maximally project from the building.

14. A means according to claim 12 or 13, **characterized in that** the wall thickness at the groove bottom is 1 mm at the most, preferably 0.5 mm at the most.

15. A means according to one or several of claims 1 to 14, **characterized in that** the grooves (19) are interrupted by slot-shaped recesses (21) which intersperse the circumferential wall (14).

16. A means according to claim 15, **characterized in that** the recesses (21) have a minimum length of 10 mm.

17. A means according to claim 15 or 16, **characterized in that** the recesses (21) of a groove (19) are staggered relative to the recesses (21) of an adjacent groove (19).

18. A means according to one or several of claims 1 to 17, **characterized in that** the circumferential wall (14) on the inside is provided with one or more stiffening ribs (22).

19. A means according to one or several of claims 1 to 18, **characterized in that** the front wall (13) is provided with stiffening ribs (23) which preferably extend over the front wall (13) in the form of a star or cross.

20. A means according to claim 19, **characterized in that** the stiffening ribs are configured in the form of corrugations.

21. A means according to claim 19, **characterized in that** the stiffening ribs (22, 23) are based on the circumferential wall (14) and the front wall (13) and are configured in one piece with these.

22. A means according to one or several of claims 1 to 21, **characterized in that** the front wall (13) has a hat-shaped enlargement (24) projecting outwardly into which there may be put a portion (4) of the flush-mounted device (1), which projects beyond the surface (25) of the building (15), such as a connecting pipe (4).

23. A use of a means (1, 12) according to claims 1 to 22 in a building (15), **characterized in that** the means (1, 12) is embedded in a wall of the building (15), wherein a portion (14") of the protective hood (12) projects beyond the surface (25) of the building (15), and. that after finishing the surface (25) of the building (15), for example applying plaster or laying tiles (20), the portion (14") of the protective hood (12), which projects beyond the surface (25) of the building (15), is separated, in particular cut off with a knife.

## Revendications

1. Dispositif protecteur pour un appareil à encastrer, comprenant un capot protecteur à paroi mince (12), qui comporte une paroi frontale (13) et une paroi périphérique (14) qui s'y raccorde et qui entoure une chambre intérieure, et comprenant un appareil à encastrer, en particulier un siphon à encastrer (1), ou une prise d'écoulement au sol qui comprend un boîtier (2), **caractérisé en ce que**, pour la réalisation d'une protection refermée sur tous les côtés, l'appareil à encastrer (1) est mis à profit, du fait que le capot protecteur (12) s'appuie sur le boîtier (2) de l'appareil à encastrer (1), de préférence sur la paroi périphérique (14).

2. Dispositif selon la revendication 1, **caractérisé en ce que** la paroi frontale (13) et la paroi périphérique (14) présentent une épaisseur maximum de 2 mm, en particulier une épaisseur comprise entre 0,5 et 1,5 mm.

3. Dispositif selon l'une ou l'autre des revendications 1 et 2, **caractérisé en ce que** le capot protecteur (12) est fabriqué en matière plastique, en particulier en polypropylène, ou en matière plastique de recyclage.

4. Dispositif selon l'une ou plusieurs des revendications 1 à 3, **caractérisé en ce que** le capot protecteur (12) est fabriqué par un procédé de coulée par injection.

5. Dispositif selon l'une ou plusieurs des revendications 1 à 4, **caractérisé en ce que** la paroi périphérique (14) est susceptible d'être prise par sa bordure libre (16) dans une maçonnerie, ladite bordure présentant avantageusement un bourrelet (17) en saillie vers l'extérieur.

6. Dispositif selon l'une ou plusieurs des revendications 1 à 5, **caractérisé en ce que** la bordure libre (16) de la paroi périphérique (14) est ajustée au contour extérieur d'un appareil à encastrer (1).

7. Dispositif selon l'une ou plusieurs des revendications 1 à 6, **caractérisé en ce que** la bordure libre (16) de la paroi périphérique (14) s'appuie contre l'appareil à encastrer (1).

8. Dispositif selon l'une ou plusieurs des revendications 1 à 7,
**caractérisé en ce que** le capot protecteur (12) est enfilé par sa bordure libre (16) sur l'appareil à encastrer (1).

9. Dispositif selon l'une ou plusieurs des revendications 1 à 7, **caractérisé en ce que** la bordure libre (16) de la paroi périphérique (14) est reliée à l'appareil à encastrer (1) au moyen d'une liaison à encliquetage.

10. Dispositif selon l'une ou plusieurs des revendications 1 à 7, **caractérisé en ce que** la bordure libre (16) de la paroi périphérique (14) est reliée au moins localement par une liaison soudée avec l'appareil à encastrer (1).

11. Dispositif selon l'une ou plusieurs des revendications 1 à 10, **caractérisé en ce que** la paroi périphérique (14) du capot protecteur comporte une partie (14') prise dans la maçonnerie de la construction (15) et une partie de paroi périphérique (14") qui dépasse au-delà de la surface (25) de la construction (15).

12. Dispositif selon la revendication 11, **caractérisé en ce que** du moins la partie de paroi périphérique (14") qui dépasse hors de la construction (15) est pourvue de nervures (18) mutuellement parallèles et de rainures (19) situées entre lesdites nervures (18) et qui s'étendent approximativement parallèlement à la surface (25) de la construction, ou à la paroi frontale (13) du capot protecteur (12).

13. Dispositif selon la revendication 12, **caractérisé en ce que** les nervures (18) et les rainures (19) ne sont ménagées que dans la région (14") destinée à dépasser au maximum hors de la construction.

14. Dispositif selon l'une ou l'autre des revendications 12 et 13, **caractérisé en ce que** l'épaisseur de paroi au niveau du fond des rainures s'élève au maximum à 1 mm, de préférence au maximum à 0,5 mm.

15. Dispositif selon l'une ou plusieurs des revendications 1 à 14, **caractérisé en ce que** les rainures (19) sont interrompues par des évidements (21) en forme de fentes qui traversent la paroi périphérique (14).

16. Dispositif selon la revendication 15, **caractérisé en ce que** les évidements (21) ont une longueur minimum de 10 mm.

17. Dispositif selon l'une ou l'autre des revendications 15 et 16, **caractérisé en ce que** les évidements (21) d'une rainure (19) sont agencés de façon décalée par rapport aux évidements (21) d'une rainure voisine (19).

18. Dispositif selon l'une ou plusieurs des revendications 1 à 17, **caractérisé en ce que** la paroi périphérique (14) est pourvue du côté intérieur d'une ou plusieurs nervures de renfort (22).

19. Dispositif selon l'une ou plusieurs des revendications 1 à 18, **caractérisé en ce que** la paroi frontale (13) est pourvue de nervures de renfort (23), lesquelles s'étendent de préférence en forme d'étoile ou en forme de croix sur la paroi frontale (13).

20. Dispositif selon la revendication 19, **caractérisé en ce que** les nervures de renfort sont réalisées en forme de soyages.

21. Dispositif selon la revendication 19, **caractérisé en ce que** les nervures de renfort (22, 23) sont déposées sur la paroi périphérique (14) et sur la paroi frontale (13), et sont réalisées d'une seule pièce avec ces dernières.

22. Dispositif selon l'une ou plusieurs des revendications 1 à 21, **caractérisé en ce que** la paroi frontale (13) comporte un élargissement (24) en forme de chapeau dépassant vers l'extérieur, dans lequel peut être mise en place une pièce (4) de l'appareil à encastrer (1), comme par exemple un tube de raccordement (4), pièce qui dépasse au-delà de la surface (25) de la construction (15).

23. Application d'un dispositif (1, 12) selon les revendications 1 à 22 dans une construction (15), **caractérisée en ce que** le dispositif (1, 12) est intégré dans la maçonnerie de la construction (15), de sorte qu'une partie (14") du capot protecteur (12) dépasse au-delà de la surface (25) de la construction (15), et **en ce qu'**après finition de la surface (25) de la construction (15), comme la réalisation d'un crépi ou l'application d'un carrelage (20), on sépare la partie (14") du capot protecteur (12) qui dépasse au-delà de la surface (25) de la construction (15), et en particulier on la découpe avec un couteau.
